# EUROPÄISCHE PATENTSCHRIFT

(11) **EP 0 499 801 B1**
(45) Veröffentlichungstag und Bekanntmachung des Hinweises auf die Patenterteilung: **22.03.1995**
(21) Anmeldenummer: 92100857.9
(22) Anmeldetag: 20.01.1992
(51) Int. Cl.: F24C 15/18, F24C 15/32

(54) **Herd mit einem Warmhaltefach**
Oven with heat keeping compartment
Four à compartiment conservateur de chaleur

(30) Priorität: 18.02.1991 DE 4104962
(43) Veröffentlichungstag der Anmeldung: 26.08.1992
(73) Patentinhaber: Bosch-Siemens Hausgeräte GmbH, 81669 München (DE)
(72) Erfinder: Begero, Rudolf, W-7518 Bretten (DE); Bohnet, Armin, W-7140 Ludwigsburg (DE); Wachenfeld, Adolf, W-7134 Knittlingen (DE); Zibold, Armin, Dipl.-Ing., W-7518 Bretten (DE); Herzer, Karl, W-7518 Bretten (DE)

(56) Entgegenhaltungen:
- AU-B- 598 124
- DE-A- 2 723 273
- DE-A- 3 015 286
- FR-A- 1 515 337

## Beschreibung

Die Erfindung bezieht sich auf einen Herd, insbesondere Unterbauherd, mit einem beheizbaren Warmhaltefach, wobei das Warmhaltefach aus dem Herd herausziehbar und einschiebbar ist.

Oft besteht der Wunsch, im Herd Yoghurt und dgl. herzustellen, aber auch z.B. Tiefkühlkost aufzutauen oder das Keimen von Getreide für Biokost zu betreiben. Auch zum Aufgehen von Hefeteig wird beispielsweise ein Warmhaltefach im Herd gewünscht.

Es ist bekannt, Backofenmuffel aus einem Herdgehäuse einschließlich ihrer Heizelemente herausschiebbar anzuordnen (DE-A 30 15 286). Es ist auch bekannt, Back-, Brat- oder Griffmuffel mit darin angeordneten Heizelementen auszugestalten und den Gargutträger, z.B. in Form eines Backwagens in diese Muffel einzuschieben bzw. aus dieser herauszuschieben (AU-B 14 609/88).

Es ist somit Aufgabe der Erfindung für vorstehende Erzeugnisse ein Warmhaltefach in einem Herd zu schaffen.

Bekannt ist es, in einem Warmhaltefach eines Herdes Geschirr und dgl. anzuwärmen, um die zu servierenden Speisen später nicht abzuschrecken. Zum Keimenlassen von Getreide oder zum Herstellen von Yoghurt, wie auch zum Auftauen von Hefeteig ist die Temperatur z.B. zum Wärmen von Geschirr viel zu hoch. Zum Keimen von Getreide soll die Temperatur im Wärmekasten etwa 30°C nicht überschreiten. Zum Auftauen von Tiefkühlkost im Warmhaltefach ist eine Temperatur von etwa 70°C angemessen.

Gemäß der Erfindung ist daher vorgesehen, daß im Herd unterhalb der Ofenmuffel ein herausziehbarer, geschlossener Warmhaltekasten und daß der Warmhaltekasten an seiner Rückseite mit mindestens zwei Öffnungen zum selbsttätigen und lösbaren Koppeln mit Gebläserohren versehen ist und ein Warmluft lieferndes Gebläse angeordnet sind und wobei das Gebläse nebst der Heizung wahlweise einschaltbar sind. Mit einem derartigen Warmhaltekasten lassen sich die beiden vorgenannten Temperaturen wahlweise einstellen.

Es ist besonders vorteilhaft, wenn der Warmhaltekasten aus Kunststoff, z.B. Polyurethan hergestellt ist. Es besteht aber auch die Möglichkeit, diesen Kasten z.B. aus Glas, Porzellan, oder Steingut herzustellen. Damit die Wärme im Kasten möglichst geschlossen bleibt, ist der Warmhaltekasten mit einem Deckel versehen. Er besitzt fernerhin an seiner Rückseite mindestens zwei Öffnungen für die Zu- und Ableitung der Warmluft. Das Warmluftgebläse ist im unteren Teil an der Rückwand des Herdes angebracht, wobei die Warmluft über Leitorgane zum Warmhaltekasten geführt sowie zum Gebläse zurückgeleitet wird. Vorteilhaft ist es auch, wenn das Gebläse und die Heizung über Rohre oder Schlauchleitungen und Koppelorgane mit der Rückseite des Warmhaltekastens verbunden sind. Die Koppelorgane für die Gebläse-Warmluft können so gestaltet werden, daß sie beim Herausziehen des Kastens sich selbsttätig lösen und beim Einschieben Kastens in den Herd dicht an den Warmhaltekasten zum Anliegen kommen. Dabei ist es vorteilhaft, wenn die beiden Anschlußschläuche im Bereich des Warmhaltekastens einen Faltenbalg aufweisen, der sich beim Einschieben des Kastens dicht an die Kastenöffnungen anpreßt. Der Warmhaltekasten kann mit einem höhenverstellbaren Deckel versehen sein, derart, daß der zur Verfügung stehende Raum voll genutzt werden kann. Es besteht aber auch die Möglichkeit, den Warmhaltekasten bzw. den Dekkel mit Handhaben zum Öffnen und Schließen zu versehen. Für viele Zwecke ist es vorteilhaft, wenn der Warmhaltekasten die gesamte Tiefe des Herdes in Anspruch nimmt; in ihm kann ein deckelloser, kleiner Einsatz gelagert sein. Der Einsatz kann auf im Warmhaltekasten angeordneten Führungsschienen gelagert sein.

Es besteht die Möglichkeit, den Warmluft-Führungsschlauch nach Art einer Hose zu bilden, wobei die Hosenbeine des Schlauches am Warmhaltekasten anliegen und der weite Leibteil des Schlauches mit einer elektrischen Heizung versehen und am Gebläse angeschlossen ist. Am Herd befindet sich ein Kippschalter zum Ein- und Ausschalten für die Heizung und für das Gebläse, wobei der Kippschalter in mindestens zwei Schaltstufen den Warmluftstrom einerseits auf 30 bis 35°C und andererseits auf 55°C bis 75°C regelt.

Weitere Einzelheiten der Erfindung sind aus den Zeichnungen ersichtlich. Es zeigen:
- Fig. 1: den Herd mit Warmhaltekasten, in diesem Bereich z.T. geschnitten.
- Fig. 2: den Herd z.T. geschnitten in der Seitenansicht,
- Fig. 3: den aus dem Herd herausgezogenen Warmhaltekasten mit geöffnetem Deckel,
- Fig. 4: den unteren Teil eines Herdes mit Warmhaltekasten und Führung sowie das Gebläse im Schnitt,
- Fig. 5: das Gebläse nebst zwei Warmluft-Führungsschläuchen, die am Warmhaltekasten angeschlossen sind,
- Fig. 6: ebenfalls ein Gebläse, bei dem der hosenartig gebildete Warmluft-Führungsschlauch mit dem Warmhaltekasten verbunden ist,
- Fig. 7: eine schematische Schnittzeichnung eines durchgehenden Warmhaltekastens mit einem Einsatz, der in Führungsrollen im Warmhaltekasten verschiebbar gelagert ist und
- Fig. 8: eine andere Form des Warmhaltekastens.

Fig. 1 zeigt den Herd 1, der hier unter einer Arbeitsplatte 2 einer Küchenzeile geschoben ist. Auf dem Armaturenbrett befinden sich die Handhaben 4 zum Betrieb der nicht dargestellten Heizplatten und des Backofens 5. Unter dem Backofen ist der Warmhaltekasten 6 in Führungsschienen 7 nach vorne ausziehbar und einschiebbar angeordnet.

Die mit den Führungsschienen verbundene Abdeckplatte 8, welche den im Herd 1 angebrachten Schacht 9 abdeckt, ist hier abgenommen. Der Herd ruht auf dem Sockel 10, der gegenüber der Front des Herdes etwas zurückspringt.

Wie aus Fig. 2 ersichtlich, ist der Warmhaltekasten 6 mit einem Gebläse 11 über Stutzen 12 verbunden. Zwischen dem Gebläse 11 und dem Stutzen 12 ist eine Heizung 13 gelegen. Die Abluft kann, wie durch Pfeile dargestellt, zum Gebläse zurückströmen.

Wie aus Fig. 3 ersichtlich, greifen die Mündungen der Stutzen in Bohrungen 14 des Warmhaltekastens 6 ein, derart, daß die Verbindung von Stutzen und Warmhaltekasten beim Ausziehen des letzteren getrennt wird, hingegen beim Einschieben des Warmhaltekastens die Stutzen in die Bohrungen 14 wieder eingreifen. Die Führungsschienen 7 sind als Teleskopführungen gebildet, so daß der Warmhaltekasten hinreichend weit aus dem Herd ausziehbar ist. Das Gebläse und die Heizung können von einem Schalter, beispielsweise am Armaturenbrett, ein- und ausgeschaltet werden. Der Warmhaltekasten ist so angeordnet, daß beim Ausziehen des Kastens die Heizung und das Gebläse abgeschaltet und beim Einschieben des Warmhaltekastens in den Herd, Gebläse und Heizung wiederum betrieben werden, sofern sie vorher eingeschaltet wurden. Wie ersichtlich, ist der Deckel 6′ vom Warmhaltekasten 6 abnehmbar, wobei der Warmhaltekasten, bestehend aus Deckel und Unterkasten, aus verschiedenen Materialien hergestellt werden kann. So besteht beispielsweise die Möglichkeit den Kasten 6 aus Glas oder Kunststoff sowie den Deckel 6′ z.B. aus Polyurethan-Kunststoff herzustellen. Selbstverständlich besteht auch die Möglichkeit, Deckel und Unterkasten aus gleichem Material zu fertigen.

Fig. 4 zeigt eine andere Anordnung des Kastens 6 sowie des Gebläses 11. Hier ist der Warmhaltekasten in einer Teleskopführung 7 auf Rollen 15 abgestützt geführt. An der Abdeckplatte 8 befindet sich ein Kippschalter 19, er dient dazu, das Gebläse 11 und die Heizung 13 an- und auszuschalten. Das Gebläse 11 und die Heizung 13 sind im rückwärtigen Sockelteil 16 des Herdes 1 gelegen. Im rückwärtigen Sockelteil können die Öffnungen 17 so in verschieden hohen Lagen angebracht sein. Die dienen dazu, die Führungsschienen 7 in einer gewünschten Höhe im Herd einzusetzen. Dadurch ist die Möglichkeit gegeben, dem Kasten 6 eine dem Schacht 9 gewünschte Raumgröße zu geben. Der Wippschalter 19 kann zweistufig sein, derart, daß die Warmlufttemperatur, z.B. 30 oder 70°C entspricht.

Die Figuren 5 und 6 zeigen zwei unterschiedliche Anordnungen des Gebläses zur Erzeugung des Warmluftstromes. Gemäß Fig. 5 wird hier durch den Schlauchstutzen 20 Warmluft dem Warmhaltekasten 6 zugeführt und durch den Schlauchstutzen 21 die Warmluft abgeführt; sie wird hier zentral dem Gebläse 11 wieder zugeleitet. Wie ersichtlich, ist die Heizung 13 im oder am Stutzen 11′ des Gebläses 11 gelegen. Diese Konstruktion hat den Nachteil, daß der Raum für die Heizung sehr begrenzt ist. Es wird daher vorgeschlagen, wie in Fig. 6 gezeigt, den Schlauch hosenförmig auszubilden, z.B. derart, daß ein hinreichend breiter Raum für die Heizung 13 zustande kommt. Nachteilig ist es hierbei, daß der Wirkungsgrad des Gebläses 11 dadurch beeinträchtigt wird. Wie ersichtlich, sind die Schlauchstutzen 20 und 21 nach Art eines Faltenbalges gebildet, derart, daß sie sich beim Einschieben des Warmhaltekastens 6 dicht an die Rückwand 6′ des Warmhaltekastens anlegen. Hier ist auch der Schaltstößel 22 zu sehen, der bewirkt, daß beim Herausziehen des Kastens der Strom für die Heizung 13 und für das Gebläse 11 unterbrochen wird; bzw. beim Einschieben des Kastens in die Endlage der Strom für Gebläse und Heizung wieder hergestellt werden.

Fig. 7 zeigt den Warmhaltekasten 6, der hier den gesamten Schachtraum (Fig. 1-9) ausfüllt. Der Warmhaltekasten 6 ist mit einem darin gelagerten Einsatz 23 versehen. Der weiträumige Warmhaltekasten 6 sowie der Einsatz 23 können z.B. aus Glas, Kunststoff, Blech oder dgl. hergestellt sein. Auch hier ist der Deckel 6′ mit langen Flanken 6˝ ausgebildet, so daß er je nach dem zur Verfügung stehenden Schachtraum 9 höhenverstellbar ausgebildet sein kann. Zur besseren Handhabung des Deckels 6′ ist dieser mit einer Handhabe 24 versehen. Es besteht aber auch die Möglichkeit an den Schmalseiten des Kastens und Einsatzes Griffleisten 25 anzubringen.

Fig. 8 zeigt eine andere Form des Kastens 6. Hier ist der Deckel 6′ an der Rückwand des Kastens 6 angelenkt. Er ist, wie der Pfeil 26 zeigt, entweder durch die Handhabe 24 oder wie bei 26 dargestellt, an einem Griff aufziehbar.

Der Kasten 6 und Deckel 6′ kann aus den verschiedensten Materialien hergestellt sein. Zur besseren Wärmeisolierung empfiehlt sich indessen ein Schaumkunststoff, wie beispielsweise Polymer-Urethan.

## Patentansprüche

1. Herd, insbesondere Unterbauherd, mit einem beheizbaren Warmhaltefach, wobei das Warmhaltefach herausziehbar und einschiebbar ist, **dadurch gekennzeichnet**, daß im Herd (1) unterhalb der Ofenmuffel ein herauszielbarer, geschlossener Warmhaltekasten (6) und daß der Warmhaltekasten (6) an seiner Rückseite mit mindestens zwei Öffnungen (14) zum selbsttätigen, und lösbaren Koppeln mit Gebläserohren (20, 21) versehen ist und ein Warmluft lieferndes Gebläse (11, 13) angeordnet sind und wobei das Gebläse (11) nebst der Heizung (13) wahlweise einschaltbar sind.

2. Herd nach Anspruch 1, dadurch gekennzeichnet, daß der Warmhaltekasten (6) aus einem Schaumkunststoff gebildet ist.

3. Herd nach Anspruch 1, dadurch gekennzeichnet, daß der Warmhaltekasten (6) mit einem Deckel (6′) versehen ist.

4. Herd nach Anspruch 1, dadurch gekennzeichnet, daß das Gebläse (11) mit der Heizung (13) im Sockelkasten (16) des Herdes (1) gelegen ist.

5. Herd nach Anspruch 1, dadurch gekennzeichnet, daß das Gebläse über Schläuche (20, 21) mit Faltenbalg mit dem Warmhaltekasten (6) in lösbarer Verbindung steht.

6. Herd nach Anspruch 5, dadurch gekennzeichnet, daß die Schläuche (20, 21) hosenförmig zusammengeführt sind und an ihrem Anschlußteil mit dem Gebläse (11) die Heizung (13) tragen.

7. Herd nach Anspruch 3, dadurch gekennzeichnet, daß der Deckel (6′) des Warmhaltekastens (6) Handhaben (24, 25) zum Öffnen und Schließen besitzt.

8. Herd nach Anspruch 3, dadurch gekennzeichnet, daß im Warmhaltekasten (6) ein deckelloser kleiner Einsatz (23) gelagert ist, wobei die Warmluftöffnungen im Warmhaltekasten angeordnet sind.

9. Herd nach Anspruch 8, dadurch gekennzeichnet, daß der im Warmhaltekasten (6) angeordnete deckellose kastenartige Einsatz (23) auf Führungsschienen gelagert ist.

10. Herd nach Anspruch 8, dadurch gekennzeichnet, daß der Warmhaltekasten (6) mit einem darin gelagerten kleinen Einsatz (23) aus Glas besteht.

11. Herd nach Anspruch 1, dadurch gekennzeichnet, daß am Herd (1) ein Kippschalter (19) zum Ein- und Ausschalten für das Gebläse und für die Heizung angeordnet sind, wobei der Kippschalter in einer Schaltstufe den Luftstrom auf 30 bis 35°C und in der anderen Schaltstufe auf 55 bis 75°C erwärmt.

## Claims

1. Cooker, particularly a cooker built in below, with a heatable keeping-warm drawer, wherein the keeping-warm drawer can be pulled out and pushed in, characterised thereby that a withdrawable closed keeping-warm box (6), which keeping-warm box (5) is provided at its rear side with at least two openings (14) for automatic and releasable coupling with blower pipes (20, 21) and a blower (11, 13) delivering hot air are arranged in the cooker (1) below the oven compartment and wherein the blower (11) together with the heater (13) are selectably switchable on.

2. Cooker according to claim 1, characterised thereby that the keeping-warm box (6) is formed from a foamed synthetic material.

3. Cooker according to claim 1, characterised thereby that the keeping-warm box (6) is provided with a lid (6′).

4. Cooker according to claim 1, characterised thereby that the blower (11) is placed together with the heater (13) in the pedestal box (16) of the cooker (1).

5. Cooker according to claim 1, characterised thereby that the blower stands in detachable connection with the keeping-warm box (6) by way of hoses (20, 21) with bellows.

6. Cooker according to claim 5, characterised thereby that the hoses (20, 21) are joined together in trouserlike manner and support the heater (13) at their connecting part with the blower (11).

7. Cooker according to claim 3, characterised thereby that the lid (6′) of the keeping-warm box (6) has handles (24, 25) for the opening and closing.

8. Cooker according to claim 3, characterised thereby that an uncovered small insert (23) is mounted in the keeping-warm box (6), wherein the hot air openings are arranged in the keeping-warm box.

9. Cooker according to claim 8, characterised thereby that the uncovered boxlike insert (3) arranged in the keeping-warm box (6) is mounted on guide rails.

10. Cooker according to claim 8, characterised thereby that the keeping-warm box (6) together with a small insert (23) mounted therein consists of glass.

11. Cooker according to claim 1, characterised thereby that a tumbler switch (19) for switching on and off for the blower and for the heater is arranged at the cooker (1), wherein the tumbler switch in one switching stage heats the air current to 30 to 35°C and in the other switching stage to 55 to 75°C.

## Revendications

1. Cuisinière, en particulier cuisinière encastrable, comprenant un compartiment chauffant de maintien à température, le compartiment de maintien à température pouvant être sorti et rentré, caractérisée en ce que, dans la cuisinière (1), il est prévu, en dessous du moufle de four, un caisson extractible fermé de maintien à température (6), en ce que le caisson de maintien à température (6) est pourvu, sur son côté arrière, d'au moins deux ouvertures (14) pour raccorder de manière automatique et détachable des tuyaux de soufflante (20, 21), et en ce qu'il est prévu une soufflante (11, 13) fournissant de l'air chaud, la soufflante (11) ainsi que le dispositif de chauffage (13) pouvant être mis en marche de manière sélective.

2. Cuisinière selon la revendication 1, caractérisée en ce que le caisson de maintien à température (6) est réalisé en matière plastique cellulaire.

3. Cuisinière selon la revendication 1, caractérisée en ce que le caisson de maintien à température (6) est muni d'un couvercle (6′).

4. Cuisinière selon la revendication 1, caractérisée en ce que la soufflante (11) munie du dispositif de chauffage (13) est logée dans le caisson formant socle (16) de la cuisinière (1).

5. Cuisinière selon la revendication 1, caractérisée en ce que la soufflante est reliée de manière détachable au caisson de maintien à température (6) par l'intermédiaire de tuyaux flexibles (20, 21) à soufflet.

6. Cuisinière selon la revendication 5, caractérisée en ce que les tuyaux flexibles (20, 21) sont réunis en forme de culotte et portent, au niveau de leur partie de liaison avec la soufflante (11), le dispositif de chauffage (13).

7. Cuisinière selon la revendication 3, caractérisée en ce que le couvercle (6′) du caisson de maintien à température (6) possède des moyens de manoeuvre (24, 25) pour l'ouvrir et le fermer.

8. Cuisinière selon la revendication 3, caractérisée en ce qu'un petit insert (23) sans couvercle est monté dans le caisson de maintien à température (6), les ouvertures d'air chaud se trouvant dans le caisson de maintien à température.

9. Cuisinière selon la revendication 8, caractérisée en ce que l'insert (23) en forme de caisson sans couvercle disposé dans le caisson de maintien à température (6) est monté sur des glissières.

10. Cuisinière selon la revendication 8, caractérisée en ce que le caisson de maintien à température (6) est muni d'un petit insert en verre (23) qui y est logé.

11. Cuisinière selon la revendication 1, caractérisée en ce qu'un interrupteur basculant (19) est monté sur la cuisinière (1) pour la mise en et hors circuit de la soufflante et du dispositif de chauffage, l'interrupteur basculant chauffant le courant d'air, à l'un des niveaux de commutation, entre 30 et 35 °C et, à l'autre niveau de commutation, entre 55 et 75 °C.
